# EUROPÄISCHE PATENTSCHRIFT

(11) **EP 0 236 464 B1**
(45) Veröffentlichungstag und Bekanntmachung des Hinweises auf die Patenterteilung: **09.12.1992**
(21) Anmeldenummer: 86905779.4
(22) Anmeldetag: 13.09.1986
(51) Int. Cl.: B21J 15/06, B25B 27/00

(54) **NIETSETZWERKZEUG**
RIVETING TOOL
OUTIL A RIVER

(30) Priorität: 14.09.1985 DE 3532932
(43) Veröffentlichungstag der Anmeldung: 16.09.1987
(73) Patentinhaber: MASCHINENBAU SUBOTSCH & SCHWAB GMBH, D-65232 Taunusstein (DE)
(72) Erfinder: SCHWAB, Manfred, D-6204 Taunusstein 2 (DE)
(74) Vertreter: Blumbach Weser Bergen Kramer
(86) Internationale Anmeldenummer: EP8600527
(87) Internationale Veröffentlichungsnummer: WO8701630

(56) Entgegenhaltungen:
- EP-A- 120 309
- FR-A- 1 393 491
- FR-A- 2 253 583
- US-A- 3 555 649
- US-A- 3 563 438
- US-A- 4 130 006

## Beschreibung

Die Erfindung betrifft ein Nietsetzwerkzeug zum Setzen von Gewindenietmuttern oder Blindnietmuttern gemäß dem Oberbegriff des Anspruchs 1.

Aus der DE-A-2 154 788 ist ein Mieter für Blindnietung bekannt, in dem ein Druckkolben und ein Arbeitskolben angeordnet sind. Die zum Setzvorgang erforderliche Druckluft wird über einen außerhalb des Nieters angeordneten Druckmittelkanal aus dem unteren Geräteteil zum Gerätekopf geführt. Die Rückführung der Kolben erfolgt bei dem bekannten Nieter dadurch, daß eine Druckfeder den Arbeitskolben in Richtung des Gerätekopfes drängt. Als Nachteil ist zu werten, daß als Druckmittelkanal nur ein biegsamer Kanal, beispielsweise ein Schlauch, verwendet werden kann, da der Druckmittelkanal über einen Stutzen fest mit dem beweglichen Führungskanal verbunden ist, so daß als Folge einer ständigen Hin- und Herbewegung des Schlauches dieser abrutschen oder abreißen kann. Ein weiterer Nachteil ist in der erforderlichen Feder zu sehen. Abgesehen davon, daß die Federkraft erlahmen kann oder die Federn selbst schadhaft werden und dann die Rückführung der Kolben nicht einwandfrei erfolgt, sind entsprechend gute Federn sehr kostenaufwendig und verursachen auch bei der Montage einen möglichst zu vermeidenden Aufwand. Außerdem kann eine Feder nur eine bestimmte Kraft ausüben, so daß hinsichtlich der Geschwindigkeit der Rückführbewegung der Kolben Grenzen gesetzt sind.

Der Erfindung liegt daher die Aufgabe zugrunde, ein Nietsetzwerkzeug der eingangs genannten Art verfügbar zu machen, das mit einem geringen Montageaufwand kostengünstig hergestellt werden kann, mit großer Zuverlässigkeit arbeitet und eine hohe Arbeitsgeschwindigkeit aufweist.

Die Aufgabe wird erfindungsgemäß durch die in Anspruch 1 angegebenen Merkmale gelöst. Vorteilhafte Weiterbildungen sind in den Unteransprüchen beschrieben.

Die Erfindung soll nachstehend anhand von Ausführungsbeispielen unter Bezugnahme auf die beigefügten Zeichnungen näher erläutert werden. In den Zeichnungen zeigen:
- Fig. 1: ein Nietsetzwerkzeug im Schnitt, in unbetätigter Stellung;
- Fig. 2: ein Nietsetzwerkzeug nach Fig. 1 in betätigter Stellung; und
- Fig. 3: ein Sperrventil für ein Nietsetzwerkzeug nach den Fig. 1 oder 2.

In Fig. 1 ist ein Nietsetzwerkzeug dargestellt, das aus einem Geräteteil 100 besteht, an das ein Griffteil 200 angeformt ist. Das Geräteteil 100 hat an seinem vorderen Ende ein Mundstück 1. Hinter dem Mundstück 1 sind Spannbacken 2 angeordnet, die von einer konischen Spannhülse 3 umgeben sind. Eine Führungshülse 4 wird von einer Druckfeder 5 umgeben. Ein Zwischenstück 6 ist mit Hilfe einer Kontermutter 7 festgelegt. Der gesamte vordere Abschnitt des Geräteteils 100 wird von einer vorderen Hülse 8 umgeben, die in dem Gehäuse 101 festgelegt ist. In dem hinteren Teil des Gehäuses 101 sitzt ein Hydraulikkolben 14. Der Hydraulikkolben 14 wird auf seiner hinteren Seite von einer hinteren Kammer 102 begrenzt, die über eine Gehäuseausnehmung 103 mit einem im Geräteteil 100 verlaufenden Geräteteilkanal 104 in Verbindung steht. In den Geräteteilkanal 104 mündet ein im Griffteil 200 verlaufender Griffteilkanal 5 ein, der an seinem unteren Ende in einen Querkanal 206 übergeht.

Das Griffteil 200 trägt einen Drücker 22 , der mit Hilfe eines Zylinderstiftes 21 bewegbar am Griffteil 200 befestigt ist. An dem Drücker 22 ist mit Hilfe eines Zylinderstiftes 23 ein Hebel 24 an seinem einen Ende angelenkt und mit Hilfe eines Zylinderstiftes 25 an seinem anderen Ende mit einem Ventilbolzen 26 , der auf einer Ventilstange 27 sitzt. Die Ventilstange 27 ist in ihrem unteren Abschnitt mit einem als mittige Bohrung ausgestatteten Ventilstangenkanal 201 versehen, der an seinem oberen Ende seitlich bei 202 nach außen öffnet.

Über einen in der Schnittdarstellung nicht zu sehenden Lufteinlaßkanal gelangt die Druckluft in eine Luftkammer 207 und von dort in den Ventilstangenkanal 201 und tritt bei 202 aus. In der in Fig. 1 dargestellten ersten Stellung fluchtet der Austritt 202 des Ventilstangenkanals 201 mit dem Querkanal 206 des Griffteilkanals 205 , so daß die Druckluft über den Griffteilkanal 206 und den Geräteteilkanal 104 in die hintere Kammer 102 am Hydraulik- oder Arbeitskolben 14 gelangen kann. Dadurch wird der Arbeitskolben in Fig. 1 nach links bewegt. Außerdem strömt die Luft von dem Gerätekanal 104 in Fig. 4 nach links zu einer Ausnehmung 105 im Griffteilgehäuse 101 in eine Ansaugkammer 106 und von dort über Bohrungen 107 in das Innere der Arbeitskolbenstange 108 und dient dort zum Ansaugen des Niets, wenn nicht - je nach Ausgestaltung des Geräts - das Aufschrauben einer Gewindenietmutter vorgesehen ist. Außerdem steht die durch die Bohrungen 107 strömende Luft zum Entfernen der Nietstifte nach hinten durch den Kanal 109 zur Verfügung. Mit Hilfe eines Ventils 110 kann die Stärke der Luftströmung und damit die durch die Luft erzeugte Kraft stufenlos eingestellt werden, indem das Ventil mit Hilfe einer Überwurfmutter 20 oder einer nicht dargestellten Stellschraube entsprechend eingestellt werden kann.

Die durch den Ventilstangenkanal 201 strömende Luft gelangt außerdem durch einen unteren Querkanal 209 in die hintere Druckkammer 210 des Druckkolbens 211 und drückt diesen, nach Fig. 1 gesehen, nach unten. Die vordere Druckkolbenkammer 212 ist entlastet durch einen Entlüftungskanal 213. In Fig. 2 ist das gleiche Nietsetzwerkzeug zu sehen, wobei sich gleiche Bezugszeichen auf gleiche Teile beziehen. Jedoch befindet sich das Nietsetzwerkzeug in einer zweiten Stellung, bei der der Drücker 22 betätigt ist, so daß über den Hebel 24 die Ventilstange 27 gegen eine Druckfeder 38 nach unten bewegt wird. Auf diese Weise wird eine Dichtung 36 vom Gehäuse 215 des Griffteils 200 wegbewegt, so daß der Griffteilkanal 205 über die Bohrung 216,in der die Ventilstange 27 sitzt, und einen Entlüftungskanal 217 entleert wird und damit auch die hintere Kammer 102 am Arbeitskolben 14 über den mit dem Griffteilkanal 205 in Verbindung stehenden Geräteteilkanal 104.

Außerdem wird der am unteren Ende der Ventilstange 27 sich befindende Dichtungsring 58 von seiner Anlage am Gehäusedeckel 59 wegbewegt, so daß die Druckluft aus der Einlaßkammer 207 in die vordere Kammer 212 des Druckkolbens 211 fließt, wodurch ein hydraulisches Medium über den Druckkanal 120 den Arbeitskolben 14 in die in Fig. 2 dargestellte Stellung nach rechts bewegt, wodurch der Nietvorgang bewirkt wird. Nach diesem Arbeitsgang wird der Drücker 22 entlastet.Durch die Druckfeder 38 wird die Ventilstange 27 wieder nach oben bewegt, wodurch der Arbeitskolben 14 sowie der Druckkolben 211 wieder in ihre in Fig. 1 dargestellte Stellung zurückkehren, indem die Entlüftungsbohrung 217 geschlossen und die Entlüftungsbohrung 213 geöffnet werden.

In Fig. 3 ist in vergrößertem Maßstab ein Sperrventil 43 dargestellt. Wird das Nietsetzwerkzeug auf die Gehäuseunterseite 60 aufgesetzt, so wird der aus dem Gehäuse 60 hervorstehende Stößel 61 nach innen bewegt und dabei die in dem Sitz 62 befindliche Kugel gegen die Öffnung 63 gedrückt, so daß sie diese verschließt und die Druckluft nicht mehr in das Gerät eindringen kann. Auf diese Weise wird nicht nur eine unnötige Verschwendung von Druckluft verhindert, sondern auch ein ständiges Ausströmen der Druckluft , wie es in der Stellung nach Fig. 1 am Einstellventil 110 vorbei in die Ansaugkammer 106 ständig geschieht. Es wäre aber unvorteilhaft, eine einmal gewünschte Druckeinstellung mit Hilfe der Luftstellschraube 20 ständig zu verändern, und auch viel zu aufwendig, über die Druckluftsteuerschraube 20 das Drehventil 110 ständig zu schließen. Auf diese Art und Weise wird praktisch automatisch über den Stößel 61 die Druckluft im Gerät abgeschaltet.

## Patentansprüche

1. Nietsetzwerkzeug zum Setzen von Gewindenietmuttern oder Blindnieten mit einer für den Stauchvorgang betätigbaren, dem Gewindebolzen bzw. Zugbolzen eine axiale Bewegung erteilende Vorschubeinrichtung, die eine aus einem Druckkolben und einem Arbeitskolben bestehende Zylinder-Kolben-Anordnung besitzt,
einer am unteren Geräteteil angeordneten Druckmitteleinlaßkammer (207) und mit
einem Druckmittelkanal (201, 205, 104) zum Zuführen eines Druckmittels von der Druckmitteleinlaßkammer (207) in einen oberen Geräteteil,
dadurch gekennzeichnet,
daß der Druckmittelkanal (201, 205, 104) von der Druckmitteleinlaßkammer (207) durch den Griffteil (200) zu einer hinteren Kammer (102) verläuft, die an einer Seite von der Rückseite des Arbeitskolbens (14) abgeschlossen ist,
daß ein erster Abschnitt (201) des Druckmittelkanals durch die Ventilstange (27) verläuft, der in der ersten Stellung in Verbindung zu einem zweiten Abschnitt (205) des Druckmittelkanals im Griffteil (200) steht und daß der Druckmittelkanal (104, 201, 205) in einer ersten Stellung (Fig. 1) der Ventilstange (27) über Öffnungen (209) in die hintere Druckkolbenkammer (210) mündet, die an einer Seite von der Rückseite des Druckkolbens (211) abgeschlossen ist, so daß die Rückführung von Druck- und Arbeitskolben unter Vermeidung von Rückholfedern durch Umleiten des Druckmittels an die Kolbenrückseiten erfolgt.

2. Werkzeug nach Anspruch 1,
dadurch gekennzeichnet, daß bei Betätigung des Drückers (22) und der dadurch verursachten zweiten Stellung (Fig. 2) der Ventilstange (27) eine Verbindung der hinteren Druckkammer (104) und dem Druckkolben (211) mit einer Entlüftungsöffnung (217) hergestellt wird.

3. Werkzeug nach Anspruch 1 oder 2,
dadurch gekennzeichnet, daß im Druckmittelkanal (104) im Geräteteil (100) ein Ventil (110) vorgesehen ist, das einen Druckluftzuführkanal (105) in einem Ringraum (106) hinter dem Einspannfutter (2) freigibt, um beim Nietvorgang abgerissene Stifte durch einen Abführkanal (109) aus dem Werkzeug zu fördern.

4. Werkzeug nach Anspruch 3,
dadurch gekennzeichnet, daß das Ventil (110) als Drehventil ausgebildet ist, welches eine stufenlose Steuerung der Förderkraft für die abgerissenen Nietstifte erlaubt.

5. Werkzeug nach Anspruch 4,
dadurch gekennzeichnet, daß das Drehventil zum Verstellen mit einer den Gerätekopf (8) umschließenden Überwurfmutter (20) versehen ist.

6. Werkzeug nach Anspruch 4,
dadurch gekennzeichnet, daß das Drehventil (110) eine Luftverstellschraube (20) trägt.

7. Werkzeug nach einem der Ansprüche 1 bis 6,
dadurch gekennzeichnet, daß ein Sperrventil (61, 62, 63) automatisch die Druckluftzufuhr in Abstell-Lage des Werkzeugs unterbricht.

8. Werkzeug nach Anspruch 7,
dadurch gekennzeichnet, daß an der Unterseite (60) des den Druckkolben (211) umgebenden Gehäuses ein Ventilstößel (61) hervorsteht.

## Claims

1. A rivet setting tool for setting threaded or blind rivet nuts,
having a feed mechanism which can be actuated for the upsetting operation and which imparts axial motion to the threaded or tensile pin, the feed mechanism having a piston-cylinder assembly comprising a pressure piston and a working piston,
having a pressure medium inlet chamber (207) situated in the lower tool portion and
having a pressure medium duct (201, 205, 104) for feeding pressure medium from the pressure medium inlet chamber (207) to an upper tool portion,
characterised in that
the pressure medium duct (201, 205, 104) runs from the pressure medium inlet chamber (207) through the handle portion (200) to a rear chamber (102) which is closed on one side by the rear of the working piston (14),
a first portion (201) of the pressure medium duct runs through the valve rod (27) and communicates in the first position with a second portion (205) of the pressure medium duct in the handle portion (200), and the pressure medium duct (104, 201, 205) leads in a first position (Fig. 1) of the valve rod (27) by way of openings (209) into the rear pressure piston chamber (210) which is closed on one side by the rear of the pressure piston (211), so that the return of the pressure and working pistons is effected without return springs by diverting the pressure medium to the rears of the pistons.

2. A tool as claimed in claim 1, characterised in that on actuation of the trigger (22) and in the resulting second position (Fig. 2) of the valve rod (27) a connection is made from the rear pressure chamber (104) and the pressure piston (211) to a vent opening (217).

3. A tool as claimed in claim 1 or 2, characterised in that in the pressure medium duct (104) in the body portion (100) a valve (110) is provided which reveals a compressed air feed duct (105) in an annular space (106) behind the clamping chuck (2), so that pins torn off in the riveting process can be carried out of the tool through a discharge duct (109).

4. A tool as claimed in claim 3, characterised in that the valve (110) is in the form of a rotary valve which allows stepless control of the force carrying the torn off rivet pins.

5. A tool as claimed in claim 4, characterised in that the rotary valve is provided for adjustment with a cap nut (20) embracing the tool head (8).

6. A tool as claimed in claim 4, characterised in that the rotary valve (110) carries an air adjusting screw (20).

7. A tool as claimed in any of claims 1 to 6, characterised in that a shut-off valve (61, 62, 63) automatically interrupts the compressed air supply when the tool is in a set-down condition.

8. A tool as claimed in claim 7, characterised in that a valve push rod (61) projects from the underside (60) of the housing surrounding the pressure piston (211).

## Revendications

1. Outil de pose d'écrous de rivets taraudés ou de rivets borgnes, comprenant un dispositif d'avance qui est manoeuvrable pour le processus d'écrasement et confère un mouvement axial à la tige filetée ou à la tige de traction et qui comprend un ensemble à cylindres et pistons se composant d'un piston de refoulement et d'un piston de travail, ledit outil comprenant une chambre (207) d'admission de fluide sous pression disposée dans la partie inférieure de l'appareil, ainsi qu'un canal de fluide sous pression (201, 205, 104) destiné à diriger un fluide sous pression de la chambre d'admission (207) dans une partie supérieure de l'appareil, caractérisé en ce que le canal de fluide sous pression (201, 205, 104) passe par la poignée (200) pour aller de la chambre d'admission (207) vers une chambre arrière (102) dont un côté est fermé par le côté arrière du piston de travail (14), en ce qu'une première partie (201) du canal de fluide sous pression passe par la tige (27) de soupape et, à la première position, communique avec une seconde partie (205) du canal de fluide sous pression qui se trouve dans la poignée (200) et en ce que, lorsque la tige (27) de soupape est à une première position (Figure 1), le canal de fluide sous pression (104, 201, 205) débouche par des trous (209) dans la chambre arrière (210) du piston de refoulement qui est fermée d'un côté par le côté arrière du piston de refoulement (211), de sorte que le rappel des pistons de refoulement et de travail se produit par déviation du fluide sous pression contre les côtés arrière des pistons de manière à éviter des ressorts de rappel.

2. Outil selon la revendication 1, caractérisé en ce que, lors de l'actionnement de la gâchette (22) avec en conséquence la mise de la tige (27) de soupape à la seconde position (Figure 2), une liaison de la chambre arrière sous pression (104) et du piston de refoulement (211) avec un trou de purge (217) est établie.

3. Outil selon la revendication 1 ou 2, caractérisé en ce qu'une soupape (110) prévue dans le canal de fluide sous pression (104) situé dans l'appareil (100) libère un canal (105) d'arrivée d'air comprimé dans une chambre annulaire (106) située derrière le mandrin de serrage (2), afin de transporter les tiges arrachées pendant le processus de rivetage hors de l'outil par un canal d'évacuation (109).

4. Outil selon la revendication 3, caractérisé en ce que la soupape (110) est conformée en tiroir tournant qui permet une commande en continu de la force de transport des tiges de rivet arrachées.

5. Outil selon la revendication 4, caractérisé en ce que le tiroir tournant est équipé pour le réglage d'un écrou à chapeau (20) entourant la tête (8) de l'appareil.

6. Outil selon la revendication 4, caractérisé en ce que le tiroir tournant (110) supporte une vis (20) de réglage de la circulation d'air.

7. Outil selon l'une des revendications 1 à 6, caractérisé en ce qu'un clapet d'arrêt (61, 62, 63) coupe automatiquement l'arrivée d'air comprimé lorsque l'outil est mis en position d'interruption de fonctionnement.

8. Outil selon la revendication 7, caractérisé en ce qu'un poussoir (61) de clapet ressort du côté inférieur (60) de la cage entourant le piston de refoulement (211).
